# EUROPÄISCHE PATENTSCHRIFT

(11) **EP 1 439 271 B1**
(45) Veröffentlichungstag und Bekanntmachung des Hinweises auf die Patenterteilung: **24.12.2008**
(21) Anmeldenummer: 04001029.0
(22) Anmeldetag: 19.01.2004
(51) Int. Cl.: E04F 21/00, E04F 21/32

(54) **Dichtungsmesser**
Knife for sealings
Couteau pour bandes d'étanchéité

(30) Priorität: 17.01.2003 DE 10301590
(43) Veröffentlichungstag der Anmeldung: 21.07.2004
(73) Patentinhaber: Anneser, Stefan, 85551 Kirchheim (DE)
(72) Erfinder: Anneser, Stefan, 85551 Kirchheim (DE); Linke, Reiner, 42329 Wuppertal (DE)
(74) Vertreter: Schulze, Mark

(56) Entgegenhaltungen:
- DE-A1- 4 440 747
- DE-U1- 20 112 765
- DE-U1- 20 115 827
- US-A- 3 273 191
- US-A- 3 892 039
- US-A- 4 920 647

## Beschreibung

Die Erfindung bezieht sich auf ein Dichtungsmesser mit den oberbegrifflichen Merkmalen des Patentanspruchs 1.

Im Gebäudebau werden zur Abdichtung von Fugen zwischen Fliesen, aufeinanderstoßender Wandecken, zwischen Badewannenrändern und einer benachbarten Wand, Küchenarbeitsplatten und einer benachbarten Wand und dergleichen Dichtungen aus Acryl oder Silikon auf die aneinanderstoßenden Wandungen aufgebracht. Aufgrund von Alterungserscheinungen müssen diese Silikonfugen von Zeit zu Zeit, idealerweise alle ca. fünf Jahre, ausgetauscht werden, um das Eindringen von Schimmelpilzen zwischen den Untergrund und die Dichtungsmasse zu verhindern.

Zum Entfernen derartiger Dichtungen werden üblicherweise wie in Fig. 4 skizzierte Messer verwendet, die aus einem Griff 1 aus Kunststoff und einer darin eingesetzten Klinge 2 mit einer unterseitigen Schneidkante 3 bestehen. Bei einem solchen verwendeten Messer ist die Klinge 2 je nach Bedarf aus dem Griff 1 herausschiebbar. Außerdem weist die Klinge 2 Sollbruchstellen auf, so dass nach dem Abnutzen der Schneidkante am vorderen Ende der Klinge 2 dieses vordere Ende abgebrochen werden kann, um ein neues vorderes Ende mit einer scharfen Schneidkante bereitzustellen. Der Einsatz dieser Messer zum Entfernen von Dichtungen ist jedoch sehr nachteilhaft, da eine Dichtung am besten entfernbar ist, wenn die Schneidkante 3 der Klinge 2 unterhalb der Dichtungsmasse über den die Dichtungsmasse tragenden flächigen Untergrund längs geführt werden kann. Dadurch, dass die Klinge 2 in Längsrichtung aus dem Griff 1 herausragt, der Griff 1 breiter als die Klinge 2 ist und der Griff 1 zudem von der Hand der schneidenden Person umgriffen wird, muss die Klinge 2, um diese Schneidlage zu erreichen, weit aus dem Griff 1 herausgeschoben und während des Schneidens unter Einwirkung eines seitlichen Drucks auf den Griff 1 seitlich gebogen werden. Dies führt nicht nur dazu, dass bei ungleichmäßiger Biegung während des Schneidens Reste der Dichtungsmasse auf dem Untergrund verbleiben und nachfolgend entfernt werden müssen, sondern führt auch dazu, dass durch Verkanten der Klinge, insbesondere der Schneidkante, der Untergrund verkratzt wird. Das Entfernen der'Dichtung mit einem solchen Messer ist daher sehr zeitintensiv, weshalb Dichtungen üblicherweise nicht in den sinnvollen Abständen ausgetauscht werden. Außerdem ist der Einsatz wegen der Bruchgefahr der Klinge bei seitlicher Biegebelastung gefährlich.

Als spezielles Fugen- bzw. Dichtungsmesser ist außerdem eine in Fig. 5 skizzierte Vorrichtung bekannt, die in der Darstellung vorderseitig aus einem zur Oberseite hin rückwärtig spitz zulaufenden dreieckigen Hohlprofil 4 besteht. Zwei benachbarte Seitenwandungen sind im oberen Bereich als Schneidkanten 3 ausgebildet. Der hintere, von den Schneidkanten 3 entfernte Abschnitt des Hohlprofils 4 ist als Griff 1 ausgebildet. Um eine Dichtung aus dem Übergangsbereich zwischen zwei rechtwinkelig verlaufenden Wänden zu entfernen, wird dieses Dichtungsmesser am Griff erfasst und mit den beiden Schneidkanten 3 an den beiden aneinanderstoßenden Wandungen, die den Untergrund der Dichtung bilden, entlanggeführt. Die gelöste Dichtung tritt in das Innere des Hohlprofils 4 ein, wobei dieses zum Abführen der Dichtungsmasse in der dritten Umfangswandung eine Austrittsöffnung 5 aufweist. Dieses spezielle Dichtungsmesser ist jedoch ebenfalls nachteilhaft in der Anwendung. Das Hohlprofil 4 besteht aus Kunststoff, womit die Schneidkanten 3 nicht ausreichend scharf sind, um die Dichtungsmasse sauber vom Untergrund abzuheben. Außerdem beschädigen harte Unebenheiten des Untergrunds die Schneidkanten 3, so dass das Dichtungsmesser nur sehr begrenzt dauerhaft anwendbar ist. Nachteilhaft ist außerdem, dass dieses Hohlprofil 4 mit den beiden in einem festen Winkel zueinander stehenden Schneidkanten 3 nur bei Wandungen mit einem entsprechenden Winkel zwischen diesen eingesetzt werden kann. Dichtungen zwischen dem oberen Rand einer Badewanne, der üblicherweise keine Ebene sondern eine leicht bogenförmige Oberfläche aufweist, und einer benachbarten Raumwand sind mit den beiden zueinander starren Schneidkanten 3 nur schwer oder gar nicht mit einem Schnitt abhebbar.

Allgemein bekannt als gattungsfremdes Schneidwerkzeug sind auch Handrasierapparate, die einen Rasierkopf aufweisen, der einen von diesem in seitlicher Richtung zur Schneidebene abstehenden Griff aufweist. Der Rasierkopf trägt eine Rasierklinge zum Rasieren von Körperbehaarung. Hierbei handelt es sich jedoch um eine Vorrichtung, die sowohl mit Blick auf die technischen Anforderungen als auch das Einsatzgebiet abwegig weit von dem vorstehend betrachteten Zweck eines Dichtungsmessers liegt und daher für die nachfolgenden Überlegungen für den Fachmann auch mit Blick auf eine Vielzahl von Sonderheiten beim Aufbau und der Materialauswahl als nicht naheliegend für eine Übernahme von Merkmalen anzusehen ist.

Aus DE 198 58 383 A1 ist ein Werkzeug zum Entfernen von Silikonfugenkitt bekannt, welches von den wesentlichen Merkmalen her dem anhand Fig. 5 beschriebenen Fugenmesser entspricht. Wesentlich bei dem Werkzeug sind zwei senkrecht zueinander angeordnete Schneidenteile, welche eine 90° Klingenanordnung ausbilden. In einer zu den beiden Schneidenteilen mittensymmetrischen und einen 45° Klingenwinkel zu den beiden Schneidenteilen bildenden Ebene ist ein Griff zum Führen der Schneidenteile vorgesehen. Die beiden Schneidenteile können durch den 90°-Winkel bedingt längs der Flächen eines Bodens und einer davon emporragenden Wand geführt werden, um eine in deren Übergangsbereich befindliche Silikonfuge zu entfernen.

Auch bei diesem Werkzeug besteht das Problem, dass der Einsatz nur bei angrenzenden Wandungen mit einem entsprechenden Winkel zwischen diesen eingesetzt werden kann. Sobald der Winkel zwischen den Wandungen kleiner 90° ist, kann die Silikonfuge nicht bis in die äußerste Ecke entfernt werden. Sofern der Winkel größer 90° ist, müssen zwei Schnitte vorgenommen werden, wobei das Werkzeug einmal längs des Bodens und einmal längs der Wandung geführt wird.

Nachteilhaft ist auch, dass der Schneidenkörper aus einem Kunststoff auszubilden oder mit einer Kunststoffummantelung zu versehen ist, um zu verhindern, dass auf einer der Wandungen Kratzstreifen durch Metallteile eines Schneidenkörpers hinterlassen werden. Dieses Problem wird gerade durch die beiden um 90° aneinander angeordneten Schneidenkörper mit den Schneiden verstärkt, wobei bei aneinander angrenzenden Wandungen mit einem Winkel kleiner 90° Kratzstreifen auf dem Untergrund bzw. der Wand, worauf gerade nicht geschnitten wird, zwangsläufig durch die anliegende oder immer wieder anstoßende Kante des nicht über diese Fläche gleitenden Schneidenkörpers verursacht werden.

Aus DE 197 24 975 C2 ist ein Estrichrandstreifenabschneider bekannt, wobei es sich um ein gattungsfremdes Werkzeug handelt. Um eine wirksame Schalldämmung zu erreichen, ragt eine seitliche Isolierschicht über eine Estrichoberseite zwischen einem Estrich und einer benachbarten Wändung hinaus. Dabei muss die Isolierschicht soweit über die Estrichoberseite hinausragen, wie später ein Bodenbelag auf die Estrichoberseite aufzulegen ist. Entsprechend wird der vom Estrich hochragende Randstreifen nicht auf Höhe des Estrichs, sondern mit einem vorgegebenen Abstand oberhalb des Estrichs abgeschnitten. Dazu wird ein Schneidmesser in der erforderlichen Höhe am Träger arretiert, d. h. eine Schneidkante befindet sich oberhalb einer über den Estrich gleitenden Führungsplatte des Werkzeugs. Der Schneidkörper wird somit nicht über den Untergrund, sondern parallel zum Untergrund und zu diesem beabstandet längs der Seitenwandung geführt.

Nachteilhaft ist außerdem, dass ein Griff bei den diversen bekannten Werkzeugen stets fest am Werkzeug arretiert ist und somit keine variable Führung im Fall schlecht zugänglicher Randbereiche ermöglicht wird.

DE 201 15 827 U1 beschreibt eine Vorrichtung zum Lösen von Fugen mittels Hitzeeinwirkung. Dabei ist ein schneidplattenartiger erhitzbarer Kopf mit einer seitlichen Schneidklinge an einem Stiel befestigt, welcher vorderseitig in einen Lötkolben eingesetzt werden kann.

DE 44 40 747 A1 beschreibt eine Vorrichtung zum Entfernen von Dichtnähten. An einem Griffteil sind vorderseitig zwei Schenkel angeordnet, welche einander zugewandt eine in vorderseitiger Richtung ausgebildete Nut zur Aufnahme einer Klinge aufweisen. Um unterschiedlich breite Klingen einsetzen zu können, sind die Schenkel entweder elastisch ausgebildet oder über einen Bolzen voneinander weg verstellbar. Zur Arretierung einer eingesetzten Klinge in dieser Anordnung dienen Spannmechanismen.

US 4,920,647 A beschreibt ebenfalls eine Einrichtung zum Entfernen von Dichtnähten. Vorderseitig an einem Stiel ist eine Schneidplatte mit umlaufenden Schneidklingen anschraubbar. Zum Anschrauben weisen ein vorderseitiges Element des Griffs und die Schneidplatte entsprechende Bohrungen auf, durch welche eine Schraube führbar ist. Optional besteht die Möglichkeit, den Griff unter einem Winkel schräg zu einer Querausrichtung der Schneidplatte anzuschrauben. In jedem Fall verbleibt dabei jedoch der Griff mit seiner Längsausrichtung parallel zu der Ebene der Schneidfläche der Schneidplatte. Beim flächigen Aufliegen der Klinge auf einem Untergrund wird der Griff somit ebenfalls unmittelbar oberhalb des Untergrunds geführt, was eine Handhabung erschwert, da beim Umgreifen des Griffs die den Griff umgreifenden Hände immer wieder an dem Untergrund anstoßen und entlangschleifen.

US 3,273,191 A beschreibt eine Kelle mit einem in rückseitiger Richtung winkelig nach schräg oben führenden Griff. Die Kelle ist in vorderseitiger Richtung spitzwinklig zulaufend ausgebildet und weist eine Zahnung im seitlichen Umfangsbereich auf. DE 201 12 765 U1 beschreibt einen Fugenglätter, welcher aus einem Griff mit einem aufgesteckten Glätterteil und einer Schabkante ausgebildet ist. US 3,892,039 A beschreibt eine Vorrichtung zum Entfernen von Fugen, welche ähnlich der anhand Fig. 5 skizzierten Vorrichtung ausgebildet ist. Zusätzlich ist an dem vorderseitigen Schneidelement jedoch ein schräg nach hinten und von oben, das heißt vom Schneiduntergrund wegführend, verlaufender Griff fest befestigt.

Die Aufgabe der Erfindung besteht darin, ein Dichtungsmesser zur vereinfachten und effizienten Handhabung baulich derart verbessert wird, dass Dichtungen innerhalb einer deutlich kürzeren Zeitspanne von einem Untergrund abgehoben werden können.

Diese Aufgabe wird durch das Dichtungsmesser mit den Merkmalen des Patentanspruchs 1 gelöst. Vorteilhafte Ausgestaltungen sind Gegenstand abhängiger Ansprüche.

Ausgegangen wird dabei von einem Dichtungsmesser mit einer Schneidkante zum Abheben einer Dichtung von einem eine Schneidebene aufspannenden Untergrund und mit einem Griff zum Führen der Schneidkante über diesen Untergrund. Dabei wird ein Schneidkörper, insbesondere eine Schneidplatte mit der Schneidkante an zumindest einer Umfangseite des Schneidkörpers bereitgestellt und ein Griff daran derart verschwenkbar befestigt, dass dieser von einer Seite des Schneidkörpers in zur Schneidebene seitlicher Richtung absteht. Zur Verbesserung befindet sich die Schneidkante dabei an einem Schneidkörper, welcher mit einem seitlich abstehenden Griff gleichmäßig über den Untergrund geführt werden kann. Je nach Breite des Schneidkörpers und der entsprechenden Schneidkante kann der Griff dabei von zumindest einem der beiden seitlichen Ränder der Schneidkante derart beabstandet werden, dass die Schneidkante trotz Umgreifen des Griffes mit einer Hand problemlos bis in einen Winkel zweier winkelig aneinander stoßender Untergründe geführt werden kann. Selbst bei Untergründen, die unter einem weniger als rechtwinkeligen Winkel zueinander stehen, ist die Schneidkante bei entsprechend nicht zu dick ausgebildetem Schneidkörper noch problemlos bis in die hintersten Randbereiche des Untergrundes zu führen, über welche die Schneidkante zum Entfernen der Dichtung geführt wird. In einem nächsten Arbeitsschritt wird die Schneidkante dann über den benachbarten Untergrund geführt und die Dichtung somit problemlos mit zwei einfach zu handhabenden Vorwärtsund/oder Rückwärtsbewegungen des Dichtungsmessers von den Wandungen gelöst.

Den eigentlichen Schneidkörper als flächige Schneidplatte mit zumindest einer abgeschrägten Schneidkante auszubilden, ermöglicht die Fertigung mittels einfacher pulvermetallurgischer oder pulverkeramischer Verfahren. Vorteilhafterweise kann eine flächige Schneidplatte auch bis in Winkelbereiche zweier benachbarter Wandungen geführt werden. Durch den flächigen Untergrund der Schneidplatte mit der vorderseitigen abgeschrägten Schneidkante kann die Schneidplatte vorteilhafterweise auch besonders gleichmäßig und eng auf- und anliegend über den Untergrund geführt werden, so dass Verkratzungen wie bei der Benutzung eines Messers mit hervorstehender und seitlich verbogener Klinge oder eines leicht verkantet angesetzten Hohlprofils vermieden werden können. Vorteilhafterweise verbleiben auch keine Dichtungsreste auf einem für sich ebenen Untergrund zurück.

Insbesondere entfällt in der Regel ein nachträgliches Nachschneiden von verbleibenden Dichtungsresten, wie sie beim Arbeiten mit einem Messer aus einem Griff mit in Längsrichtung heraustretender Klinge üblicherweise verbleiben. Auch das Beschädigen der Oberfläche des Untergrundes durch Kratzer wird vermieden.

Da der Schneidkörper mit der Schneidkante insbesondere als Schneidplatte durch einfaches Pressen von Metallpulvern oder Keramikpulvern und anschließendes Sintern gefertigt werden kann, ist auch die Bereitstellung einer ausreichend scharfen und gegen Beschädigungen beständigen Schneidkante mit einfachen technischen Mitteln gewährleistet.

Schneidkanten an zwei gegenüberliegenden Seiten des Schneidkörpers auszubilden, bietet die besonders vorteilhafte Möglichkeit, beim Schneiden mit einer Vorwärtsbewegung die Dichtungsmasse vom Untergrund abzuheben und eventuell doch verbleibende Dichtungsreste mit einer kurzen Rückwärtsbewegung endgültig vom Untergrund abzuheben.

Schneidkanten an zumindest zwei direkt benachbarten Seiten des Schneidkörpers auszubilden, ermöglicht einen besonders effektiven Einsatz bei der Arbeit in Ecken, in denen drei Raumwandungen aneinander stoßen. Mit einer Längsbewegung zum Abheben einer Dichtung bis zu der Ecke hin kann die erste Dichtung zwischen zwei benachbarten Wandungen abgehoben werden. In der Ecke angekommen, braucht das Dichtungsmesser lediglich nach rechts bzw. links bewegt zu werden, um auch die Dichtung abzuheben, die auf demselben Untergrund und der anderen in der Ecke anstoßenden Wand ausgebildet ist.

Den Griff fest am Schneidkörper zu befestigen bzw. auszubilden, bietet die Möglichkeit, ein einfaches und kostengünstiges Werkzeug bereitzustellen, beispielsweise einstückig pulvermetallurgisch zu pressen. Für ungeübte Benutzer bietet der fest am Schneidkörper befestigte Griff außerdem eine stabile Führung der Schneidkante bzw. des unterseitig flächigen Schneidkörpers über den Untergrund.

Bevorzugt wird jedoch gemäß einer Ausführungsform mit eigenständiger erfinderischer Ausgestaltung eine Griffhalterung, welche ein verschwenkbares Befestigen des Griffs an dem Schneidkörper ermöglicht, da dies die Einsatzbereiche des Dichtungsmessers bei der Handhabung insbesondere durch erfahrene Personen erweitert. Ausgegangen wird dabei ebenfalls von einem Dichtungsmesser mit einer Schneidkante zum Abheben einer Dichtung von einem eine Schneidebene aufspannenden Untergrund und mit einem Griff zum Führen der Schneidkante über diesen Untergrund. Auch bei dieser Ausführungsform wird ein Schneidkörper, insbesondere eine Schneidplatte, mit der Schneidkante an zumindest einer Umfangseite des Schneidkörpers bereitgestellt und ein Griff daran derart befestigt, dass dieser von einer Seite des Schneidkörpers in zur Schneidebene seitlicher Richtung absteht. Wenn der Griff gemäß dieser Ausführungsform in einer Ebene seitlich zur Schneidrichtung, d. h. in einer Ebene parallel zur Schneidkante in der Schneidebene verschwenkbar ist, kann der Schneidkörper, insbesondere eine flächige Schneidplatte, leichter in Randbereiche zwischen zwei aufeinander stoßende Wände geführt werden. Die den Griff umgreifende Hand kann bei diesem seitlich verschwenkbar angelenkten Griff sogar breiter sein als der Abstand des Griffumfangs zur äußeren Seite der Schneidkante.

Besonders bevorzugt wird ein Griff, der in beiden Ebenen senkrecht zur Schneidrichtung, d. h. in beiden Ebenen parallel zur Schneidkante aus Sicht der Schneidebene, verschwenkbar ist. Dies kann beispielsweise durch eine Kugelkopflagerung des Griffs am Schneidkörper ausgeführt werden.

Vorteilhaft ist ein Dichtungsmesser mit einem ersten Griffhalterungselement, das von dem Schneidkörper absteht und einen Lagerabschnitt aufweist, mit einem zweiten Griffhalterungselement, das stirnseitig einen Kugelkopf aufweist, der auf dem Lagerabschnitt gelagert ist, und mit einer Kappe, die das erste und das zweite Griffhalterungselement umschließend zusammenhält und eine seitliche Öffnung zum verschwenkbaren Durchführen eines dem Kugelkopf benachbarten Griffhalterungsabschnitts des zweiten Griffhalterungselements aufweist.

Vorteilhafterweise ermöglicht eine lösbare Befestigung des Griffs an der Schneidplatte den Austausch des Schneidkörpers mit der Schneidklinge, so dass nach deren Verschleiß nur der eigentliche Schneidkörper auszutauschen ist. In einem entsprechend mit einer Reserve-Schneidkörper-Aufnahme ausgebildeten Griff können für diesen Zweck Ersatzklingen bzw. Ersatzschneidkörper bereitgestellt werden.

Vorteilhafterweise wird der Schneidkörper, insbesondere ein plattenförmiger Schneidkörper, aus einem keramischen oder metallischen Material ausgebildet, was eine kostengünstige Fertigung einerseits und andererseits eine hohe Stabilität der Schneidkante gegenüber Beschädigungen durch Unebenheiten des Untergrunds unter der abzuhebenden Dichtung ermöglicht.

Gemäß einer weiteren eigenständigen Ausführungsform wird besonders bevorzugt ein Dichtungsmesser, bei dem zwischen einem starren Abschnitt des Griffs und dem Schneidkörper ein elastischer Abschnitt angeordnet ist oder zumindest ein Teilabschnitt des Griffs elastisch ausgebildet ist zum Ermöglichen einer Verschwenkung des Griffs in einer Ebene senkrecht zur Schneidrichtung. Ausgegangen wir dabei ebenfalls von einem Dichtungsmesser mit einer Schneidkante zum Abheben einer Dichtung von einem eine Schneidebene aufspannenden Untergrund und mit einem Griff zum Führen der Schneidkante über diesen Untergrund. Gemäß zweier besonders bevorzugter Varianten wird dabei der elastische Abschnitt als ein eigenständiges Element zwischen dem Griff und dem Schneidkörper angeordnet, beispielsweise als Teil einer Griffhalterung. Gemäß der zweiten besonders bevorzugten Variante wird der Griff selber oder ein Abschnitt von diesem derart ausgebildet, dass er elastisch ist. Die Elastizität ermöglicht, dass insbesondere der vom Schneidkörper abgewandte Griffabschnitt bzw. Griff gegenüber der Schneidebene bzw. dem Schneidkörper verschwenkt werden kann.

Ein Ausführungsbeispiel der Erfindung wird nachfolgend anhand der Zeichnung näher erläutert. Es zeigen:
- Fig. 1: perspektivisch eine einfache Ausführungsform eines Fugenmessers beim Einsatz zum Abheben einer Dichtung von einem Untergrund;
- Fig. 2: eine seitliche Vorderansicht eines bevorzugten Dichtungsmessers;
- Fig. 3: eine seitliche Seitenansicht dieses Dichtungsmessers;
- Fig. 4: ein für das Abheben von Dichtungen üblicherweise verwendetes Messer gemäß dem Stand der Technik und
- Fig. 5: ein spezielles Dichtungs- bzw. Fugenmesser in Form eines Hohlprofils gemäß dem Stand der Technik.

Wie dies aus Fig. 1 ersichtlich ist, besteht ein Dichtungs- bzw. Fugenmesser zum Entfernen einer Dichtungsmasse 13 von einem Untergrund 11 im einfachsten Fall aus einem Griff 1 und einem Schneidkörper 2 mit einer oder zwei Schneidkanten 3. In der besonders bevorzugten Ausführungsform besteht der Schneidkörper 2 aus einer flächigen Schneidplatte, wie sie in der Werkzeugbearbeitungstechnik für sich bekannt ist.

Wie dies aus Fig. 1 ersichtlich ist, wird der Schneidkörper 2 mit Hilfe des Griffes 1 in Schneidrichtung S über einen Untergrund 11, der eine erste Wandung ausbildet, bewegt. In dem Übergangsbereich zwischen dieser ersten Wandung 11 und einer zweiten, beispielsweise senkrecht dazu angeordneten Wandung 10 mit einer entsprechenden Oberfläche ist eine schlitzförmige Fuge 12 ausgebildet. Diese Fuge kann dabei in üblicher Art und Weise nahezu abdichtend aber auch mit einer Schlitzbreite von unter Umständen mehreren Millimetern ausgebildet sein. Um die Fuge 12 abzudichten, wird eine Dichtungsmasse, insbesondere aus Silikon oder Acryl in dem Übergangsbereich zwischen den beiden Wandungen 11, 10 aufgetragen. Aufgrund von Alterungserscheinungen der Fugenmasse wird diese mit der Zeit spröde. Außerdem trennen sich durch Wärmebewegungen und Feuchtigkeitseffekte die Oberfläche der Wandungen 11, 10 und die entsprechende Unterseite der Dichtungsmasse bzw. Fugendichtung 13 mit der Zeit voneinander. Dies ermöglicht das Eindringen von Feuchtigkeit und Schimmelpilzen. Daher sollte die Fugendichtung 13 in regelmäßigen Abständen entfernt und erneuert werden.

Wie dies dargestellt ist, wird zum Entfernen der Fugendichtung 13 der plattenförmige Schneidkörper 2 in Schneidrichtung S über den Untergrund 11 bewegt, wodurch die Fugendichtung 13 mit Hilfe der Schneidkante 3 vom Untergrund 11 sauber getrennt, insbesondere abgehoben bzw. abgeschnitten wird. Dabei wird die seitliche Wandung des Schneidkörpers 2 an der seitlichen Wandung 10 anliegend entlang geführt. In einem zweiten Schneidgang wird der Schneidkörper 2 dann über den Untergrund der zweiten Wandung 10 geführt und damit die Fugendichtung 13 auch von der zweiten Wandung 10 gelöst. Wie dies ersichtlich ist, ist dabei der Einsatz eines möglichst flachen Schneidkörpers 2 besonders vorteilhaft.

Eine Griffhalterung 7 zum Befestigen des Griffs 1 an dem Schneidkörper 2 besteht in einfachster Form aus einer Schweißnaht. Möglich ist aber auch eine einstückige Fertigung, beispielsweise pulvermetallurgisch, durch das Verpressen von Metallpulver in einer entsprechend geformten Matrize. Die Fertigung des Dichtungsmessers ist natürlich auch mit anderen Materialien, beispielsweise keramischen Materialien, möglich. Die Ausbildung bzw. Befestigung des Griffs 1 am Schneidkörper 2 erfolgt dabei vorteilhafterweise mit einem so großen Abstand d von der in Schneidrichtung S seitlichen Wandung des Schneidkörpers 2, dass ein Umgreifen des Griffs 1 mit einer Hand noch möglich ist, ohne dass die Hand gegen die zweite Wandung 10 stößt.

Wie dies anhand der Fig. 2 und 3 dargestellt ist, weist eine besonders bevorzugte Ausführungsform einen Griff 1 auf, welcher an dem Schneidkörper 2 abnehmbar angeordnet ist. Bei der dargestellten Ausführungsform ermöglicht die Griffhalterung 7 den Austausch des Schneidkörpers 2, welcher mit Hilfe einer Schraubverbindung 71 - 73 an der Griffhalterung 7 befestigt ist. Eine Schraube 71 führt dabei von der Unterseite des Schneidkörpers 2 durch eine Bohrung 72 durch diesen und durch eine Gewindebohrung 73 durch die Griffhalterung 7' zu deren gemeinsamer Befestigung hindurch. Natürlich sind auch andere lösbare Befestigungsmöglichkeiten einsetzbar.

In der bevorzugtesten Ausführungsform ist der Griff 1 gegenüber dem Schneidkörper 2 um zumindest eine Achse S verschwenkbar V angeordnet. Dazu ist der Griff 1 an dem Schneidkörper 2 mit Hilfe einer Griffhalterung 7 mit einem Gelenkmechanismus befestigt.

Um die verschwenkbare Lagerung des Griffs 1 an dem Schneidkörper 2 zu ermöglichen, weist die Griffhalterung 7 gemäß der lediglich beispielhaften Ausführungsform einen bogenförmigen Abschnitt 74 auf, welcher einen am vorderen Griffende des Griffs 1 befestigbaren Querbolzen 11 aufnimmt. Der Querbolzen 11 bildet dabei in Verbindung mit der innenseitigen Umfangswandung der bogenförmigen Griffhalterung 7, 74 ein Grifflager aus. Im zentralen Abschnitt der bogenförmigen Wandung 74 weist diese eine Durchgangsöffnung 75 auf, durch welche ein vorderer Griffabschnitt des Griffs 1 zu dem bolzenförmigen Abschnitt 11 hindurchragt.

Bei der dargestellten Ausführungsform ist der Griff 1 gegenüber dem Schneidkörper 2 in einer Ebene V verschwenkbar, welche senkrecht zur Schneidrichtung S aufgespannt ist.

Dadurch kann auch bei einem geringen Abstand d zwischen dem Befestigungspunkt des Griffs 1 am Schneidkörper 2 zu einer benachbarten Wandung 10 ein Arbeiten ermöglicht werden, bei welchem eine Hand einer das Fugenmesser betätigenden Person den oberen Griffabschnitt des Griffs 1 soweit verschwenkt, dass die Hand nicht mehr gegen die seitliche zweite Wandung 10 stößt.

Natürlich kann auch jede beliebige andere Form eines Verschwenkungs- oder Anlenkmechanismus verwendet werden. Dazu zählt insbesondere auch eine Verschwenkung zusätzlich oder nur in einer Ebene parallel zur seitlichen Wandung 10.

Bei einer nicht dargestellten und noch bevorzugteren Ausführungsform wird anstelle eines Bolzens 11 ein Kugelkopf verwendet, welcher von der Griffhalterung 7 anstelle des Bolzens 11 aufgenommen wird. Mit einer entsprechend geformten Öffnung 75 in dem oberen bogenförmigen Teil 74 der Griffhalterung 7 ist dann eine Verschwenkung des Griffs auch in einer zweiten Ebene, welche durch die Schneidrichtung S und die parallele Wandung 10 aufgespannt wird, möglich.

Wie dies aus Fig. 2 ersichtlich ist, kann der Griff 1 in seinem von dem Schneidkörper 2 beabstandeten Ende auch eine Aufnahme 12 für Ersatz-Schneidkörper 2* zum Austausch eines Schneidkörpers 2 mit verschlissener Schneidkante 3 aufweisen. Zweckmäßigerweise ist der entsprechende Griffabschnitt dazu zweiteilig aufgebaut, wobei die beiden Teile beispielsweise miteinander verschraubt sind, um die Reserve- bzw. Ersatz-Schneidkörper-Aufnahme 12 während des Entfernens einer Fugenmasse oder der Lagerung zu verschließen.

Gemäß einer weiteren Ausführungsform ist der Griff oder ein vom Schneidkörper abgewandter Abschnitt des Griffs relativ zum Schneidkörper bzw. der Schneidebene über einen elastischen Abschnitt verschwenkbar angeordnet. Der elastische Abschnitt kann dabei Bestandteil einer Griffhalterung sein, insbesondere als ein eigenständiges Bauelement zwischen einem eigentlichen Griff und dem Schneidkörper eingesetzt sein. Gemäß einer anderen Ausführungsvariante kann aber auch ein Abschnitt des Griffs oder der gesamte Griff aus einem elastischen Material gefertigt sein, um insbesondere den vom Schneidkörper abgewandten Abschnitt des Griffs relativ zum Schneidkörper bzw. dem Ansatzpunkt an dem Schneidkörper verschwenken zu können. Als elastischer Abschnitt kann beispielsweise ein Federdraht dienen, welcher zwischen den Schneidkörper und den Griff geschweißt ist. Der Federdraht wirkt dabei bei einer Verkippungsbewegung des Griffs gegenüber dem Schneidkörper ähnlich einem elastischen Gelenk. Einsetzbar ist auch ein flächiger elastischer Abschnitt, wobei dieser eine insbesondere zweidimensionale Verschwenkung des Griffs im Vergleich zu einer dreidimensionalen Verschwenkung des Griffs im Fall eines Federdrahts ermöglicht. Neben dem Einsatz von metallischen elastischen Abschnitten ist auch der Einsatz elastischer Abschnitte aus anderen elastischen Materialien, insbesondere Kunststoffen möglich.

Gemäß einer weiteren vorteilhaften Ausführungsform weist das Dichtungsmesser bzw. die Vorrichtung zum Abheben einer Verfugung, insbesondere Silikonverfugung, eine Griffhalterung auf, von welcher ein Teil fest mit dem Schneidkörper verbunden ist. Beispielsweise ragt vom Schneidkörper von dessen Oberfläche ein stiftförmiger Ansatz mit einem Kugelkopf weg. Dieser stiftförmige Ansatz kann beispielsweise einteilig mit dem Schneidkörper ausgebildet werden oder nachträglich an dem Schneidkörper befestigt, insbesondere angeschweißt werden. Der Griff bzw. ein weiteres Teil der Griffhalterung weist eine Aufnahme auf, mit welcher der kugelförmige Abschnitt des ersten Elements der Griffhalterung umgriffen wird, so dass der Griff oder das zweite Teil der Griffhalterung in für sich bekannter Art und Weise eines Kugelgelenks angekoppelt ist. Alternativ der Ankopplung über einen Kugelkopf kann auch eine andere Form der Befestigung des Griffs an einem solchen, vom Schneidkörper abstehenden Element ausgebildet sein.

Auch eine umgekehrte Anordnung von beispielsweise einem Griffelement mit einem vorderseitigen Kugelkopf und einer Griffhalterung mit einem Element zur Aufnahme des Kugelkopfes ist vorteilhaft ausbildbar. Bei einer solchen Ausführungsform ist beispielsweise wiederum eine Griffhalterung an dem Schneidkörper befestigt, beispielsweise durch eine Öffnung in dem Schneidkörper an diesem angeschraubt oder oberseitig an diesem angeschweißt bzw. einteilig mit diesem ausgebildet. Das Griffhalterungselement weist eine Aufnahme für den Kugelkopf auf, wobei die Aufnahme bevorzugt aus einer Kappe oder Hülse mit einer seitlichen Öffnung für einen vorderseitigen Abschnitt des Griffelements ausgebildet ist. Der Zusammenbau erfolgt bei dieser Ausführungsform durch Auflegen des Kugelkopfs auf den entsprechenden Aufnahmebereich der Griffhalterung und das anschließende Überstülpen der Kappe. Letztere kann dann beispielsweise an dem Element der Griffhalterung angeschraubt werden. Die seitliche Öffnung in der Kappe ist dabei so dimensioniert, dass der dem Kugelkopf benachbarte Griffabschnitt bzw. Griffhalterungsabschnitt hindurch geführt werden kann, nicht aber der Kugelkopf. Durch die schlitzförmige Ausbildung der Öffnung in der Kappe kann der dem Kugelkopf benachbarte Griffabschnitt durch den Schlitz hindurchführend in einer Ebene senkrecht zur Schneidebene verschwenkt werden. Der Schlitz kann sich von einer Seitenkante der Kappe aus in deren Seitenwandung erstrecken. Anstelle eines solchen Schlitzes kann auch eine nicht bis zum Rand führende Öffnung in der Seitenwand ausgebildet sein. Die diesbezüglich besonders bevorzugte Ausführungsform besteht aus einem Dichtungsmesser mit einem ersten Griffhalterungselement, das von dem Schneidkörper absteht und einen Lagerabschnitt aufweist, mit einem zweiten Griffhalterungselement, das stirnseitig einen Kugelkopf aufweist, der auf dem Lagerabschnitt gelagert ist, und mit einer Kappe, die das erste und das zweite Griffhalterungselement umschließend zusammenhält und einen seitlichen Schlitz zum verschwenkbaren Durchführen eines dem Kugelkopf benachbarten Griffhalterungsabschnitts des zweiten Griffhalterungselements aufweist.

## Patentansprüche

1. Dichtungsmesser mit
- einer Schneidkante (3) an einem Schneidkörper (2) zum Abheben einer Dichtung (13) von einem eine Schneidebene aufspannenden Untergrund (11) und
- einem Griff (1) zum Führen des Schneidkörpers (2) mit der Schneidkante (3) über den Untergrund,
- wobei die Schneidkante (3) an zumindest einer in der Scheidebene liegenden Umfangsseite des Schneidkörpers (2) ausgebildet ist und
der Schneidkörper (2) als flächige Schneidplatte ausgebildet ist,
**gekennzeichnet durch**
- eine Griffhalterung (7, 11, 74, 75) zum verschwenkbaren Befestigen des Griffs (1) am Schneidkörper (2),
- wobei die Griffhalterung (7, 11, 74, 75) zum verschwenkbaren Befestigen des Griffs (1) in einer Ebene senkrecht zur Schneidrichtung (S) ausgebildet ist.

2. Dichtungsmesser nach Anspruch 1, wobei
der Schneidkörper (2) mit abgeschrägter Schneidkante (3) als Schneidklinge ausgebildet ist.

3. Dichtungsmesser nach Anspruch 1 oder 2 mit Schneidkanten (3) an zwei gegenüberliegenden Seiten des Schneidkörpers (2).

4. Dichtungsmesser nach einem vorstehenden Anspruch mit Schneidkanten (3) an zumindest zwei direkt zueinander benachbarten Seiten des Schneidkörpers (2) zum Lösen der Dichtung im Eckbereich dreier aufeinandertreffender Wandungen.

5. Dichtungsmesser nach einem vorstehenden Anspruch, bei dem der Griff (1) fest am Schneidkörper (2) befestigbar ist.

6. Dichtungsmesser nach einem vorstehenden Anspruch, bei dem der Griff (1) von einer Seite des Schneidkörpers (2) in zur Schneidebene (11) seitlicher Richtung absteht.

7. Dichtungsmesser nach einem vorstehenden Anspruch, bei dem die Griffhalterung (7) zum verschwenkbaren Befestigen des Griffs (1) in einer Ebene, die durch die Schneidrichtung (S) und senkrecht zur Schneidebene (11) aufgespannt wird, ausgebildet ist.

8. Dichtungsmesser nach einem der Ansprüche 1 bis 6, bei dem die Griffhalterung zum verschwenkbaren Befestigen des Griffs (1) am Schneidkörper (2) in zumindest zwei Ebenen senkrecht zur durch den Untergrund (11) aufgespannten Schneidebene ausgebildet ist, insbesondere in Schneidrichtung (S) und seitlich zur Schneidrichtung (S).

9. Dichtungsmesser nach einem der Ansprüche 1 - 8, mit
- einem ersten Griffhalterungselement, das von dem Schneidkörper (2) absteht und einen Lagerabschnitt aufweist,
- einem zweiten Griffhalterungselement, das stirnseitig einen Kugelkopf aufweist, der auf dem Lagerabschnitt gelagert ist, und
- einer Kappe, die das erste und das zweite Griffhalterungselement umschließend zusammenhält und eine seitliche Öffnung zum verschwenkbaren Durchführen eines dem Kugelkopf benachbarten Griffhalterungsabschnitts des zweiten Griffhalterungselements aufweist.

10. Dichtungsmesser nach einem vorstehenden Anspruch mit einer Griffhalterung (7, 71 - 73) zum lösbaren Befestigen des Griffs (1) am Schneidkörper (2).

11. Dichtungsmesser nach einem vorstehenden Anspruch, bei dem der Griff (1) eine Ersatz-Schneidköper-Aufnahme (12) zur Aufnahme von Ersatz-Schneidkörpern (2*) aufweist.

12. Dichtungsmesser nach einem vorstehenden Anspruch, bei dem der Schneidkörper (2) und/oder der Griff (1) aus Keramik und/oder Metall, insbesondere pulvermetallurgisch gefertigt, ausgebildet ist.

13. Dichtungsmesser nach einem vorstehenden Anspruch, bei dem zwischen einem starren Abschnitt des Griffs (1) und dem Schneidkörper (2) ein elastischer Abschnitt angeordnet ist oder zumindest ein Teilabschnitt des Griffs (1) elastisch ausgebildet ist zum Ermöglichen einer Verschwenkung des Griffs in einer Ebene senkrecht zur Schneidrichtung (S).

## Claims

1. A knife for sealants, comprising
- a cutting edge (3) on a cutting body (2) for removing a seal (13) from a surface (11) defining a cutting plane, and
- a handle (1) for guiding a cutting edge (3) of said cutting body (2) across the surface,
- wherein said cutting edge (3) is formed on at least one circumferential side, lying in said cutting plane, of said cutting body (2) and
- said cutting body (2) is formed as a planar cutting plate,
**characterized by**
- a handle holder (7, 11, 74, 75) for tiltable attachment of said handle (1) on said cutting body (2),
- wherein said handle holder (7, 11, 74, 75) is formed for tiltable attachment of said handle (1) in a plane vertical to a cutting direction (S).

2. The knife for sealants according to claim 1, wherein
said cutting body (2) is formed with a chamfered cutting edge (3) as a cutting blade.

3. The knife for sealants according to claim 1 or 2, having
cutting edges (3) on two opposite sides of said cutting body (2).

4. The knife for sealants according to any preceding claim, having cutting edges (3) on at least two directly adjacent sides of said cutting body (2) for removing the seal in corner areas of three abutting walls.

5. The knife for sealants according to any preceding claim, wherein said handle (1) is fixedly attachable on said cutting body (2).

6. The knife for sealants according to any preceding claim, wherein said handle (1) protrudes from one side of said cutting body (2) at an angle to said cutting plane (11).

7. The knife for sealants according to any preceding claim, wherein said handle holder (7) is configured for tiltable attachment of said handle (1) in a plane defined by said cutting direction (S) and vertical to said cutting plane (11).

8. The knife for sealants according to any one of claims 1 to 6, wherein the handle holder is configured for tiltable attachment of said handle (1) on said cutting body (2) in at least two planes vertical to the cutting plane defined by said surface (11), in particular in said cutting direction (S) and at an angle to said cutting direction (S).

9. The knife for sealants according to any one of claims 1 to 8, comprising
- a first handle holding element protruding from said cutting body (2) and having a support section,
- a second handle holding element having a ball head at its end supported on said support section, and
- a cap, which holds together the first and second handle holding elements in an embracing manner and has a lateral opening, through which a handle holding section of the second handle holding element adjacent to the ball head extends in a tiltable manner.

10. The knife for sealants according to any preceding claim, having a handle holder (7, 71 - 73) for releasable attachment of said handle (1) on said cutting body (2).

11. The knife for sealants according to any preceding claim, wherein said handle (1) has a replacement-cutting-body receptacle (12) for receiving replacement cutting bodies (2*).

12. The knife for sealants according to any preceding claim, wherein said cutting body (2) and/or said handle (1) are formed of ceramic and/or metal, in particular manufactured in a powder-metallurgical process.

13. The knife for sealants according to any preceding claim, wherein, between a rigid section of said handle (1) and said cutting body (2), a resilient section is arranged, or at least a partial section of said handle (1) is configured to be resilient, to enable tilting of said handle in a plane vertical to said cutting direction (S).

## Revendications

1. Couteau pour bandes d'étanchéité avec
- un tranchant (3) sur un corps de coupe (2), pour décoller une bande d'étanchéité (13) d'un substrat (11) sous-tendant un plan de coupe, et
- une poignée (1) pour guider le corps de coupe (2) avec le tranchant (3) sur le substrat,
- sachant que le tranchant (3) est configuré sur au moins un côté périphérique du corps de coupe (2) qui est situé dans le plan de coupe,
et que le corps de coupe (2) est réalisé sous forme de plaque de coupe surfacique,
**caractérisé par** un support de poignée (7, 11, 74, 75) pour fixer la poignée (1) à pivotement sur le corps de coupe (2),
sachant que le support de poignée (7, 11, 74, 75) est conçu pour la fixation à pivotement de la poignée (1) dans un plan perpendiculaire à la direction de coupe (S).

2. Couteau pour bandes d'étanchéité selon la revendication 1, sachant que le corps de coupe (2) est réalisé avec un tranchant biseauté (3) sous la forme d'une lame de coupe.

3. Couteau pour bandes d'étanchéité selon la revendication 1 ou 2, avec des tranchants (3) sur deux côtés opposés du corps de coupe (2).

4. Couteau pour bandes d'étanchéité selon l'une des revendications précédentes, avec des tranchants (3) sur au moins deux côtés directement voisins du corps de coupe (2), pour détacher la bande d'étanchéité dans la région de coin de trois parois qui se rencontrent.

5. Couteau pour bandes d'étanchéité selon l'une des revendications précédentes, dans le cas duquel la poignée (1) peut être fixée fixement sur le corps de coupe (2).

6. Couteau pour bandes d'étanchéité selon l'une des revendications précédentes, dans le cas duquel la poignée (1) part en saillie d'un côté du corps de coupe (2) en direction latérale par rapport au plan de coupe (11).

7. Couteau pour bandes d'étanchéité selon l'une des revendications précédentes, dans le cas duquel le support de poignée (7) est conçu pour la fixation à pivotement de la poignée (1) dans un plan qui est sous-tendu par la direction de coupe (S) et la direction perpendiculaire au plan de coupe (11).

8. Couteau pour bandes d'étanchéité selon l'une des revendications 1 à 6, dans le cas duquel le support de poignée est conçu pour la fixation à pivotement de la poignée (1) sur le corps de coupe (2) dans au moins deux plans perpendiculaires au plan de coupe sous-tendu par le substrat (11), en particulier dans la direction de coupe (S) et en direction latérale à la direction de coupe (S).

9. Couteau pour bandes d'étanchéité selon l'une des revendications 1 à 8, avec
- un premier élément de support de poignée, qui part en saillie du corps de coupe (2) et présente une partie de palier,
- un second élément de support de poignée, qui présente sur le côté frontal une tête sphérique qui est montée sur la partie de palier,
- une calotte, qui maintient ensemble le premier et le second éléments de support de poignée en les entourant et qui présente une ouverture latérale pour le passage à pivotement d'une partie de support de poignée du second élément de support de poignée qui est voisine de la tête sphérique.

10. Couteau pour bandes d'étanchéité selon l'une des revendications précédentes, avec un support de poignée (7, 71 - 73) pour la fixation amovible de la poignée (1) sur le corps de coupe (2).

11. Couteau pour bandes d'étanchéité selon l'une des revendications précédentes, dans le cas duquel la poignée (1) présente un logement (12) de corps de coupe de rechange pour recevoir des corps de coupe de rechange (2*).

12. Couteau pour bandes d'étanchéité selon l'une des revendications précédentes, dans le cas duquel le corps de coupe (2) et/ou la poignée (1) sont réalisés en céramique et/ou en métal, notamment sont fabriqués par métallurgie des poudres.

13. Couteau pour bandes d'étanchéité selon l'une des revendications précédentes, dans le cas duquel une partie élastique est disposée entre une partie rigide de la poignée (1) et le corps de coupe (2), ou au moins une région partielle de la poignée (1) est réalisée élastique, afin de permettre un pivotement de la poignée dans un plan perpendiculaire à la direction de coupe (S).
